# EUROPÄISCHE PATENTSCHRIFT

(11) **EP 0 642 980 B1**
(45) Veröffentlichungstag und Bekanntmachung des Hinweises auf die Patenterteilung: **25.03.1998**
(21) Anmeldenummer: 94114324.0
(22) Anmeldetag: 12.09.1994
(51) Int. Cl.: B65D 19/12

(54) **Palette zum Lagern und Transportieren von Gegenständen**
Pallet for storing and transporting of objects
Palette pour le stockage et le transport d'objets

(30) Priorität: 15.09.1993 DE 9313977 U
(43) Veröffentlichungstag der Anmeldung: 15.03.1995
(73) Patentinhaber: LUCAS INDUSTRIES PUBLIC LIMITED COMPANY, Solihull, West Midlands B91 3TX (GB)
(72) Erfinder: Hölsken, Hans Dieter, D-56179 Vallendar (DE); Becker, Gerhard, D-93092 Barbing (DE)
(74) Vertreter: Goetz, Rupert, Dipl.-Ing.

(56) Entgegenhaltungen:
- AU-A- 58 502
- DE-A- 2 903 368
- DE-U- 9 303 355
- DE-U- 9 305 828
- US-A- 4 186 841
- US-A- 4 258 631

## Beschreibung

Die Erfindung betrifft eine Palette nach dem Oberbegriff des Anspruchs 1.

Paletten im Sinne dieser Erfindung sind Plattformen aus Holz, Kunststoff oder - vorzugsweise - Metall, die es ermöglichen, mehrere gleichartige oder ungleichartige Güter zu einer Ladeeinheit zusammenzufassen. Solche Paletten haben ein rechteckiges Basisteil, üblicherweise mit den Abmessungen 800 x 1000 mm oder 1000 x 1200 mm. Auf solchen Paletten lassen sich Gegenstände in mehreren Schichten oder Lagen, die durch Zwischenböden voneinander getrennt sind, übereinander anordnen.

Eine Palette nach dem Oberbegriff des Anspruchs 1 ist aus AU-A-58 502 bekannt. Dort haben die Basisteilpfosten an ihrem oberen Ende je einen nach oben offenen senkrechten Schlitz als Rast für einen am zugehörigen Schwenkpfosten befestigten waagerechten Bolzen. Die unterhalb davon angeordnete senkrechte Führung ist ebenfalls ein senkrechter Schlitz, der jedoch oben ebenso wie unten geschlossen ist. Wenn der Schwenkpfosten flachgelegt wird, ruht sein gesamtes Gewicht auf dem Basisteil oder auf daraufliegenden Paletten.

Aus US-A-4,186,841 ist eine Palette bekannt, die sich von der vorstehend beschriebenen dadurch unterscheidet, daß jeder Basisteilpfosten als Rast zum Festhalten des zugehörigen Schwenkpfostens in seiner aufrechten Stellung einen seitlich wegragenden Vorsprung aufweist, der in eine Randaussparung am unteren Ende des zugehörigen Schwenkpfostens eingreift. Als senkrechte Führung dient ein Schlitz im Schwenkpfosten, in den ein am zugehörigen Basisteilpfosten befestigter waagerechter Bolzen eingreift. Bei dieser Anordnung werden der Vorsprung und der Bolzen auf Abscheren beansprucht, wenn der Schwenkpfosten sich beim Abwärtsschwenken in seine waagerechte Lage am genannten Vorsprung abstützt. Ein weiteres Absenken des Schwenkpfostens ist nicht möglich sofern nicht der Vorsprung oder der Bolzen tatsächlich, selbstverständlich unerwünscht, abgeschert werden; deshalb besteht keine Gewähr dafür, daß auf der Palette liegende Zwischenböden von den liegenden Schwenkpfosten sicher festgehalten werden.

Der Erfindung liegt die Aufgabe zugrunde, eine Palette der eingangs beschriebenen Gattung derart zu gestalten, daß sie sich bei Nichtgebrauch, beispielsweise zum Rücktransport nach Abladen der auf ihr transportierten Gegenstände, raumsparend unterbringen läßt und dennoch den zugehörigen Zwischenböden sicheren Halt bietet.

Die Aufgabe ist erfindungsgemäß mit den Merkmalen des Anspruchs 1 gelöst. Vorteilhafte Weiterbildungen sind Gegenstand der Unteransprüche.

Ein Ausführungsbeispiel einer erfindungsgemäßen Palette wird im folgenden anhand einer schematischen Zeichnung mit weiteren Einzelheiten erläutert. In der Zeichnung zeigen:
- Fig. 1: eine Vorderansicht der Palette,
- Fig. 2: die zugehörige Draufsicht,
- Fig. 3: eine Seitenansicht der Palette,
- Fig. 4: den vergrößerten Ausschnitt IV in Fig. 3 und
- Fig. 5: den Teilschnitt V - V in Fig.3.

Die dargestellte Palette hat ein Basisteil 10 mit einer äußeren Umrandung 12, die von einem rechteckigen Rahmen aus einem liegenden U-Profil mit nach außen gewandten Schenkeln gebildet ist. An der Unterseite der Umrandung 12 sind vier Klötze 14 befestigt, die zwischen sich den zum Angreifen eines Gabelstaplers oder dergleichen erforderlichen Freiraum schaffen. Auf der Umrandung 12 sind zwei parallele Längsstreben 16 sowie mehrere im rechten Winkel dazu angeordnete Querstreben 18 befestigt, die zusammen eine waagerechte Auflagefläche 20 für zu transportierende Gegenstände oder für einen Zwischenboden bilden.

An den vier Ecken der Umrandung 12 ist je ein senkrechter Basisteilpfosten 22 befestigt, der von einem Winkelprofil mit nach außen weisendem Scheitel gebildet ist, an der Umrandung 12 sowie an einer Längsstrebe 16 und einer Querstrebe 18 angeschweißt und durch ein ebenfalls angeschweißtes dreieckiges Versteifungsblech zusätzlich gehalten ist. Jedem der Basisteilpfosten 22 ist ein Widerlager 24 zugeordnet, das von einem in einer Höhe h oberhalb der Auflagefläche 20 an einen Schenkel des betreffenden Basisteilpfostens sowie an die obere Ecke des zugehörigen Versteifungsblechs angeschweißten waagerechten Bolzen gebildet ist. Die Widerlager 24 stehen einander paarweise in der Nähe je einer Schmalseite des insgesamt rechteckigen Basisteils 10 gegenüber; ihre Höhe h über der Auflagefläche 20 ist so bemessen, daß mehrere Zwischenböden ohne zu transportierende Gegenstände auf der Auflagefläche 20 gestapelt werden können, ohne die Höhe h zu überschreiten. Beispielsweise sind zum Transportieren von in drei Lagen übereinander aufrechtstehend angeordneten Trommelbremsen insgesamt vier profilierte Zwischenböden vorgesehen, die sich für den Rücktransport zu einem Stapel von 60 mm Gesamthöhe zusammenfügen lassen. In diesem Fall beträgt die Höhe h der Widerlager 24 über der Auflagefläche 20 mindestens 60 mm, vorzugsweise 65 - 70 mm.

Jeder der Basisteilpfosten 22 weist an seinem oberen Ende in einem seiner beiden Schenkel, der von dem benachbarten Basisteilpfosten 22 abgewandt ist, eine Rast 26 in Form eines von oben eingearbeiteten Schlitzes auf. Unterhalb der Rast 26 ist im selben Schenkel eine Führung 28 in Form eines im wesentlichen senkrechten Langlochs ausgebildet, das in seinem unteren Endbereich bogenförmig in Richtung zum Scheitel des Winkelprofils des betreffenden Basisteilpfostens 22 verläuft. Das untere Ende der Führung 28 ist auf einer Höhe angeordnet, die ungefähr h/2 beträgt; das obere Ende hat ungefähr die Höhe 2h über der Auflagefläche 20. Die oberen Enden der paarweise zusammengehörigen Basisteilpfosten 22 sind durch eine ebenfalls angeschweißte Basisteiltraverse 30 miteinander verbunden.

In jedem Basisteilpfosten 22 ist ein Schwenkpfosten 32 gehalten, der im dargestellten Beispiel von einem Vierkantrohr gebildet ist, von dem zwei Seiten an der Innenseite je eines Schenkels des zugehörigen Basisteilpfostens 22 anliegen. Die Schwenkpfosten 32 stehen in ihrer abgebildeten Gebrauchsstellung senkrecht; die in Gebrauchsstellung oberen Enden paarweise zusammengehöriger Schwenkpfosten 32 sind miteinander durch eine Schwenkpfostentraverse 34 verbunden, die sich parallel zur zugehörigen Basisteiltraverse 30 erstreckt. Die Schwenkpfosten 32 sind in Fig. 1 und 3 aus Platzgründen verkürzt gezeichnet; ihre Höhe kann größer als die Breite des Basisteils 10, soll aber zumindest etwas kleiner als dessen Länge sein.

Jeder der insgesamt vier Schwenkpfosten 32 hat einen oberen Vorsprung 36 und einen unteren Vorsprung 38, die beide seitlich wegragen. Der obere Vorsprung 36 ist in Gebrauchsstellung in die Rast 26 des zugehörigen Basisteilpfostens 22 eingerastet; der untere Vorsprung 38 greift ständig in die zugehörige Führung 28 ein. Im dargestellten Beispiel sind die Vorsprünge 36 und 38, wie aus Fig. 4 bzw. Fig. 5 ersichtlich ist, von je einem zylindrischen Zapfen gebildet, der am zugehörigen Schwenkpfosten 32 befestigt ist; der obere Vorsprung 36 ist angeschweißt, der untere Vorsprung 38 hingegen mit einem Gewindezapfen 40 versehen und mittels einer Beilagscheibe 42 und einer Mutter 44 am zugehörigen Schwenkpfosten 32 festgeklemmt.

Jedes Paar Schwenkpfosten 32 bildet zusammen mit der zugehörigen Schwenkpfostentraverse 34 ein in Gebrauchsstellung senkrechtes Seitenwandteil; zwischen den beiden so gebildeten Seitenwandteilen lassen sich Gegenstände wie zum Beispiel Trommelbremsen in mehreren Lagen stapeln, von denen jede auf einem Zwischenboden ruht und die oberste zusätzlich von einem Zwischenboden abgedeckt ist. Der so gebildete Stapel ist in üblicher Weise mit Spannbändern oder dergleichen zusammengehalten und an der Palette befestigt.

Nach dem Transport und Entladen der Gegenstände werden die Zwischenböden platzsparend gestapelt und auf der Auflagefläche 20 abgelegt. Sodann werden die Schwenkpfostentraversen 34 nach oben gedrückt oder geschoben, wobei jede Schwenkpfostentraverse die beiden zugehörigen Schwenkpfosten 32 mitnimmt und deren obere Vorsprünge 36 aus den Rasten 26 löst. Hierzu ist nur eine Hubbewegung in der Größenordnung des zwei- oder dreifachen Durchmessers der Vorsprünge 36 erforderlich, und dabei gleiten die unteren Vorsprünge 38 in ihren unteren Führungen 28 um eine entsprechende, kleine Strecke nach oben. Nun können die Schwenkpfosten 32 paarweise nach innen geschwenkt werden.

Wären die Widerlager 24 nicht vorhanden, so hätten die Schwenkpfosten 32 die Tendenz, zu Beginn der Schwenkung, sobald die oberen Vorsprünge 36 von den Basisteilpfosten 22 freigekommen sind, wieder soweit abzusinken, daß die unteren Vorsprünge 38 sich am unteren Ende der zugehörigen Führung 28 abstützen und dort eine Drehachse bilden. Dies wäre aber bei unvorsichtiger Handhabung mit der Gefahr verbunden, daß die abwärts schwenkenden Schwenkpfosten 32 erhebliche Schwerekräfte auf die gestapelten Zwischenböden ausüben und diese dadurch beschädigen. Die Widerlager 24 stützen jedoch die Schwenkpfosten 32 bei ihrer Schwenkung derart ab, daß die Schwenkung jedes Paars Schwenkpfosten 32 um die gemeinsame Achse der paarweise zusammengehörigen Widerlager 24 stattfindet, wobei die unteren Vorsprünge 38 in den Führungen 28 nach oben wandern, so daß die auf der Auflagefläche 20 gestapelten Zwischenböden von den Schwenkpfosten 32 nicht eingezwängt werden können. Die Schwenkpfosten 32 werden über ihre waagrechte Lage hinaus soweit nach unten geschwenkt, bis die Schwenkpfostentraversen 34 schließlich auf den Zwischenböden zu liegen kommen und diese festhalten, ohne sie übermäßig zu belasten.

## Patentansprüche

1. Palette zum Lagern und Transportieren von Gegenständen, die in mindestens zwei durch einen Zwischenboden voneinander getrennten Schichten gestapelt werden, mit
- einem Basisteil (10), das eine äußere Umrandung (12) und eine Auflagefläche (20) für Gegenstände oder für einen Zwischenboden aufweist,
- mindestens zwei Basisteilpfosten (22), die an der Umrandung (12) des Basisteils (10) aufrechtstehend angeordnet sind, an ihrem oberen Ende je eine Rast (26) und unterhalb davon je eine im wesentlichen senkrechte Führung (28) aufweisen, und
- mindestens zwei Schwenkpfosten (32), die in der Führung (28) je eines der Basisteilpfosten (22) ständig geführt, in einer Gebrauchsstellung durch Eingreifen in die Rast (26) des zugehörigen Basisteilpfostens (22) aufrechtsstehend verriegelbar, aus der Gebrauchsstellung heraus nach oben in eine aufrechte Zwischenstellung verschiebbar und von dort in eine liegende Ruhestellung schwenkbar sind,
dadurch gekennzeichnet, daß
- den Basisteilpfosten (22) je ein Widerlager (24) zugeordnet ist, das in einer Höhe (h) oberhalb der Auflagefläche (20) angeordnet ist, wobei
- die Höhe (h) der Widerlager (24) so bemessen ist, daß die Schwenkpfosten (32) in ihrer liegenden Ruhestellung am zugehörigen Widerlager (24) abgestützt sind, und
- die Führungen (28) unterhalb der Widerlager (24) beginnen und sich über die Höhe (h) der Widerlager (24) hinaus nach oben erstrecken.

2. Palette nach Anspruch 1,
dadurch gekennzeichnet, daß die Höhe (h) der Widerlager (24) über der Auflagefläche (20) so bemessen ist, daß mehrere Zwischenböden ohne zu transportierende Gegenstände auf der Auflagefläche (20) gestapelt werden können, ohne diese Höhe (h) zu überschreiten.

3. Palette nach Anspruch 1 oder 2,
dadurch gekennzeichnet, daß die Widerlager (24) an je einem der Basispfosten (22) befestigt sind.

4. Palette nach einem der Ansprüche 1 bis 3,
dadurch gekennzeichnet, daß
- das Basisteil (10) vier Ecken hat, an denen je ein Basisteilpfosten (22) steht,
- die Basisteilpfosten (22) paarweise durch je eine Basisteiltraverse (30) miteinander verbunden sind und
- die zugehörigen Schwenkpfosten (32) durch eine Schwenkpfostentraverse (34) miteinander verbunden sind.

## Claims

1. A pallet for storing and shipping of objects which are stacked in at least two layers which are separated from each other by an intermediate bottom, having
- a base part (10) comprising an outer border (12) and a supporting surface (20) for objects or for an intermediate bottom,
- at least two base part posts (22) which are arranged at the border (12) of the base part (10) in an upright position, comprising at their upper ends a notch (26) each and below same an essentially vertical guide (28), and
- at least two swivelling posts (32) which are permanently guided in the guide (28) of one each of the swivelling posts (22), are lockable in an operating position in an upright position by engagement with the notch (26) of the associated base part post (22), are movable from the operating position upwards into an upright intermediate position, and from there are pivotable into a lying rest position,
characterised in that
- to the base part posts (22) an abutment (24) each is assigned which is arranged at a height (h) above the supporting surface (20), with
- the height (h) of the abutments (24) being dimensioned in such a manner that the swivelling posts (32) in their lying rest position bear against the associated abutment (24), and
- the guides (28) beginning below the abutments (24) and extending upwardly beyond the height (h) of the abutments (24).

2. The pallet according to Claim 1,
characterised in that the height (h) of the abutments (24) above the supporting surface (20) is dimensioned in such a manner that several intermediate bottoms without objects to be shipped can be stacked on the supporting surface (20) without exceeding said height (h).

3. The pallet according to Claim 1 or 2,
characterised in that the abutments (24) are attached to one each of the base part posts (22).

4. The pallet according to any of Claims 1 to 3,
characterised in that
- the base part (10) has four corners at which one base part post (22) each is standing,
- the base part posts (22) are connected in pairs with each other by means of a base part crosshead (30) each, and
- the associated swivelling posts (32) are connected with each other by a swivelling post crosshead (34).

## Revendications

1. Palette pour l'entreposage et le transport d'objets qui sont empilés en au moins deux couches séparées l'une de l'autre par un fond intermédiaire, comprenant
- une partie de base (10) qui présente un bord périphérique (12) et une surface portante (20) pour des objets ou pour un fond intermédiaire,
- au moins deux montants de partie de base (22) qui sont disposés debout sur le bord périphérique (12) de la partie de base (10) qui présentent chacun à leur extrémité supérieure une encoche (26) et, en dessous de celle-ci, chacun un guide sensiblement vertical, et
- au moins deux montants pivotants (32) qui sont guidés en permanence chacun dans le guide (28) de l'un des montants de partie de base (22), qui peuvent être verrouillés debout dans une position d'utilisation par engagement dans l'encoche (26) du montant de partie de base (22) associé, qui peuvent être glissés hors de la position d'utilisation vers le haut dans une position debout intermédiaire et qui, de là, peuvent être basculés dans une position de repos couchée,
caractérisée en ce que
- à chaque montant de partie de base (22) est associée une butée (24) qui est disposée à une certaine hauteur (h) au dessus de la surface portante (20),
- la hauteur (h) de la butée est telle que les montants pivotants (32) s'appuient dans leur position de repos couchée sur leur butée (24) associée, et
- les guides (28) commencent sous la butée (24) et s'étendent vers le haut au delà de la hauteur (h) de la butée (24).

2. Palette selon la revendication 1,
caractérisée en ce que la hauteur (h) des butées (24) au dessus de la surface portante (20) est telle que plusieurs fonds intermédiaires sans objets à transporter puissent être empilés sur la surface portante (20) sans dépasser cette hauteur (h).

3. Palette selon la revendication 1 ou 2,
caractérisée en ce que les butées (24) sont fixées chacune à l'un des montants de partie de base (22).

4. Palette selon l'une quelconque des revendications 1 à 3,
caractérisée en ce que
- la partie de base (10) présente quatre coins à chacun desquels se dresse un montant de partie de base (22),
- les montants de partie de base (22) sont reliés entre eux par paires à chaque fois par une traverse de partie de base (30), et
- les montants pivotants (32) associés sont reliés entre eux par une traverse de montant pivotant (34).
